# FASCICULE DE BREVET EUROPEEN

(11) **EP 0 581 668 B1**
(45) Date de publication et mention de la délivrance du brevet: **02.01.1997**
(21) Numéro de dépôt: 93401945.6
(22) Date de dépôt: 27.07.1993
(51) Int. Cl.: F42B 3/08

(54) **Dispositif de neutralisation d'engins explosifs, notamment d'engins explosifs improvisés à enveloppe résistante**
Gegenstand zum unschädlich machen von Explosivladungen, insbesondere von improvisierten Explosivladungen mit einer harten Hülle
Device for neutralizing explosive charges, in particular improvised explosive charges having a resistant wall structure

(30) Priorité: 29.07.1992 FR 9209350
(43) Date de publication de la demande: 02.02.1994
(73) Titulaire: ETAT FRANCAIS Représenté par le délégué général pour l'armement, F-00460 Armées (FR)
(72) Inventeur: Jaouen, François, F-29850 Gouesnou (FR)

(56) Documents cités:
- EP-A- 0 559 960
- DE-A- 2 901 693
- DE-A- 3 631 249
- FR-A- 2 102 563
- US-A- 3 117 518
- US-A- 3 188 955
- US-A- 3 695 141
- US-A- 3 759 182
- US-A- 3 960 082
- US-A- 4 259 906
- US-A- 4 372 213
- US-A- 4 955 939

## Description

Le secteur technique de la présente invention est celui des dispositifs de neutralisation d'engins explosifs plus particulièrement appliqués aux engins explosifs improvisés ou colis piégés placés dans une capacité résistante.

Dans ce domaine, plusieurs réalisations se rapportant à des canons à eau ont déjà été proposées.

De tels canons comportent essentiellement un tube métallique de forme généralement cylindrique contenant l'eau à projeter, fermé à l'une de ses extrémités pourvue d'un système de mise à feu, l'autre extrémité étant munie d'un convergent axial. De tels canons à eau font l'objet, par exemple, des brevets EP-A-0 178 039 et EP-A-0 198 728.

Le brevet FR-A-2 661 490 décrit un canon à eau comportant notamment différentes rallonges venant se fixer entre l'extrémité du tube et le convergent afin de moduler la longueur du tube et la quantité d'eau projetée en fonction de la vitesse de sortie souhaitée.

Tous ces canons à eau fonctionnent par déflagration d'une certaine quantité de poudre placée dans une cartouche entraînant la projection d'un jet d'eau à une vitesse de l'ordre de quelques centaines de mètres par seconde.

Bien qu'étant bien adapté à la neutralisation et à la destruction d'engins explosifs ou colis piégés placés dans une capacité à structure faible (carton) ou semi-rigide (mallette), ces canons à eau restent d'efficacité douteuse voire inexistante face à des structures plus résistantes du type coffre de voiture, armoire forte par exemple.

De plus, l'utilisation de ce type de canons à eau pose certaines difficultés notamment lors d'interventions manuelles dans des espaces exigus ou encombrés.

On connaît également le brevet US-A-4 955 939 qui forme la base du préambule de la revendication indépendante 1, décrit un dispositif explosif pour perforer une cible et injecter un matériau tel que de l'eau à travers la perforation, pour neutraliser l'engin explosif placé derrière la cible. Ce dispositif comporte notamment un récipient cylindrique ou semi-circulaire en matière plastique contenant de l'eau et un explosif interne, ledit récipient étant fermé, à l'avant du dispositif, par un couvercle en matière plastique en forme de charge creuse. La surface externe du récipient et celle de l'explosif interne sont recouvertes chacune d'une feuille d'explosif.

L'inconvénient de ce dispositif réside dans son enveloppe externe qui est constituée directement par de l'explosif, ce qui représente un danger pour l'environnement immédiat du dispositif, lors de la détonation de la charge.

On connaît aussi le brevet US-A-4 259 906 qui décrit un projectile à charge creuse pour perforer une cible au moment de l'impact et disperser un agent toxique ou non à l'intérieur de la cible. Ce projectile comporte notamment un corps cylindrique creux en matériau métallique, fermé par un couvercle également métallique, renfermant une masse d'explosif recouvrant la surface externe d'un récipient conique contenant l'agent à disperser.

Ce projectile, initié par l'impact sur la cible, n'est pas adapté pour neutraliser un engin explosif ou colis piégé placé dans la cible, sans provoquer la mise à feu de l'engin.

De plus, son corps en matériau métallique peut générer des éclats dangereux, au moment de la mise à feu.

On connaît également le brevet US-A-3 960 082 décrivant un dispositif explosif pour briser un matériau dur tel que de la roche comportant essentiellement un réservoir vide, rempli au moment de l'intervention, en plongeant une partie du dispositif dans un liquide versé dans un trou, percé au préalable dans le matériau. La mise à feu de la charge explosive entraîne la projection du liquide sur les parois du trou pour briser le matériau.

La mise en oeuvre d'un tel dispositif, nécessitant le perçage préalable de l'objectif à traiter pour y introduire une partie du dispositif, est totalement inadaptée à la neutralisation d'un engin explosif immergé sans provoquer son explosion.

Le but de la présente invention est de remédier aux inconvénients rappelés ci-dessus en proposant un dispositif de neutralisation d'engins explosifs notamment d'engins explosifs improvisés placés dans une capacité à structure résistante, capable de générer un jet d'eau suffisamment puissant pour perforer la paroi rigide de la capacité et détruire par suite l'engin explosif contenu dans celle-ci, avant que celui-ci n'ait pu fonctionner.

On notera que le niveau de l'énergie résiduelle de l'eau projetée est tel qu'il n'engendre pas l'initiation des explosifs secondaires classiques utilisés dans la confection des engins explosifs improvisés.

La présente invention a également pour but de faciliter les interventions de neutralisation et destruction d'engins explosifs ou colis piégés se trouvant dans des espaces exigus difficiles d'accès pour des systèmes d'intervention existants du type canons à eau par exemple.

Un autre but de l'invention est de positionner le dispositif de neutralisation à proximité de l'engin explosif avec un maximum de sécurité pour l'opérateur, par l'intermédiaire d'un moyen d'acheminement autonome commandé à distance.

Pour ce faire, l'invention a pour objet un dispositif de neutralisation d'engins explosifs, notamment d'engins explosifs improvisés à enveloppe résistante, du type comportant des moyens d'amorçage d'une charge explosive projetant un liquide vers l'engin, un corps présentant une ouverture et contenant la charge explosive et un récipient pour le liquide, le récipient étant placé au niveau de l'ouverture du corps et au contact de la charge constituée par une feuille d'explosif recouvrant au moins partiellement la paroi externe du récipient, ledit récipient réalisé en matière plastique présentant une section longitudinale de forme semi-circulaire et étant fermé par le couvercle de surface plane, dispositif caractérisé en ce que le corps compact est réalisé en un matériau thermoplastique du type polystyrène expansé dur, en ce que ledit ouverture (4) et ledit récipient (5) sont fermés par un couvercle (6) de surface plane, et en ce que le dispositif comporte un étrier (14) et au moins un insert renfermant un axe permettant de fixer le corps sur un étrier par au moins une vis, le corps du dispositif étant libre en rotation par rapport à l'étrier réalisé en polycarbonate et présentant un trou débouchant servant à fixer le dispositif sur l'extrémité du bras télescopique d'un moyen d'acheminement autonome commandé à distance.

De préférence, les moyens d'amorçage comprennent un relais pyrotechnique placé au contact de la charge explosive et un détonateur électrique positionné dans un logement pratiqué dans le corps du dispositif.

Selon une variante d'utilisation, le dispositif comporte un insert noyé dans le corps, permettant la solidarisation du dispositif avec un support du type trépied.

Suivant l'importance ou la forme de l'objet à traiter, il sera également possible d'associer par juxtaposition ou superposition à l'aide de barrettes de liaison, au moins deux dispositifs de neutralisation d'engins explosifs selon l'une quelconque des variantes d'utilisation énoncées ci-dessus.

Selon une variante d'utilisation lors d'interventions sous l'eau, le récipient vide est ouvert vers l'avant par suppression du couvercle, ledit récipient étant rempli au moment de l'intervention, par le liquide ambiant.

Ce dispositif très fiable présente l'avantage d'être très compact, ce qui facilite les interventions manuelles ou à distance dans des espaces exigus.

Un autre avantage réside dans la constitution du corps en polystyrène expansé et de l'étrier en polycarbonate ne générant pas d'éclat lors de la mise à feu du dispositif.

Un autre avantage est que ce dispositif présente une très grande efficacité face à des capacités épaisses et résistantes, grâce à son mode de fonctionnement par détonation entraînant la propagation d'une onde de choc à une vitesse de l'ordre de 7 à 8000 m/s générant un jet d'eau projeté sur l'objectif à une vitesse de l'ordre du millier de mètres par seconde.

D'autres caractéristiques et avantages de l'invention apparaîtront dans la description détaillée, non limitative d'un mode de réalisation de l'invention.

Cette description sera faite en regard des dessins annexés parmi lesquels :
- la figure 1 représente une vue arrière du dispositif de neutralisation d'engins explosifs selon l'invention,
- la figure 2 représente une vue en coupe longitudinale selon A de la figure 1, du dispositif de neutralisation,
- la figure 3 représente une vue de côté de l'association par superposition de deux dispositifs de neutralisation fixés au bras télescopique d'un moyen d'acheminement autonome commandé à distance.

En référence aux figures 1 et 2, on voit un dispositif de neutralisation d'engins explosifs selon l'invention constitué notamment d'un corps 3 compact réalisé en polystyrène expansé dur se présentant sous la forme d'un cylindre plein de faible longueur présentant une ouverture 4. La section transversale externe du corps n'est pas limitée à la forme octogonale représentée par la figure 1, elle peut être de forme circulaire, polygonale régulière ou quelconque. L'ouverture 4 est fermée par un couvercle 6, de surface plane et de faible épaisseur réalisé en matière plastique, qui constitue la face avant du dispositif.

Dans l'ouverture 4 du corps sont logés :
- un récipient 5 réalisé en matière plastique fermé par le couvercle 6 et un joint d'étanchéité 7 en silicone, le récipient présentant une section longitudinale de forme semi-circulaire étant rempli en totalité par de l'eau 2 éventuellement additionnée d'un produit antigel,
- une charge explosive 1 constituée par une feuille d'explosif plastique à base de penthrite recouvrant en totalité la surface externe de la paroi du récipient.

Le corps 3 du dispositif présente un logement 11 axial de forme cylindrique dans lequel est positionné un détonateur électrique 17 associé à un relais pyrotechnique 10 cylindrique placé au contact de la charge explosive 1.

Un insert 12 noyé dans le corps au niveau du centre de l'une de ses surfaces latérales permet de fixer le dispositif sur un trépied (non représenté) de type connu. Lors d'une intervention manuelle, ce trépied robuste, stable et bénéficiant d'une grande plage de réglage en hauteur assure un bon positionnement du dispositif par rapport à l'objectif à neutraliser.

Un autre insert 13, placé radialement dans la partie supérieure du corps et symétriquement par rapport aux faces avant et arrière de celui-ci, renferme un axe 18 aux extrémités duquel est maintenu libre en rotation par deux vis en nylon 15 un étrier 14 en forme de U réalisé en polycarbonate. Cet étrier 14 comporte au milieu de sa partie transversale un trou 16 dans lequel est fixée par tout moyen connu, vis par exemple, l'extrémité 19 du bras télescopique d'un moyen d'acheminement autonome commandé à distance (non représenté) du type robot télécommandé de petite taille.

Lors d'interventions à distance, le placement original de l'axe de maintien 18 et de l'étrier 14 par rapport au centre de gravité du corps, permet de conserver le dispositif en position horizontale face avant dirigée vers l'objectif, pendant la durée du transport par le robot et celle de la mise à feu du dispositif.

La figure 3 est une association particulière par superposition de deux dispositifs de neutralisation.

L'association de deux ou plusieurs dispositifs peut être réalisée au moyen de deux barrettes de liaison 20. Chaque barrette en polycarbonate percée de plusieurs trous est fixée grâce à des vis à bois sur le corps 3 de chaque dispositif.

Le dispositif supérieur peut être relié à l'extrémité 19 du bras télescopique du robot par l'intermédiaire de l'étrier 14, à l'occasion d'une intervention à distance.

Toute association différente, par juxtaposition par exemple reste couverte par la présente invention.

Le fonctionnement du dispositif est le suivant.

Suivant le type d'objectif à neutraliser et à détruire, l'utilisateur choisira éventuellement l'association de deux ou plusieurs dispositifs.

Suivant l'exiguïté de l'espace d'intervention, il sera également possible d'opté soit pour une intervention manuelle sur trépied, soit à distance par l'intermédiaire d'un robot télécommandé acheminant le dispositif à proximité de la capacité susceptible de contenir une charge explosive ou un colis piégé par exemple.

La face avant du dispositif est placée à environ 2 à 3 centimètres de la paroi externe de la capacité. Le détonateur électrique 17 est relié par un câble électrique de longueur suffisante à une source de courant de type connu, exploseur, batterie de voiture par exemple.

A la mise à feu, le détonateur 17 initie la charge explosive 1, éventuellement par l'intermédiaire du relais pyrotechnique 10, formant une onde de détonation propulsant et focalisant l'eau 2 contenue dans le récipient 5.

L'énergie acquise permet au liquide de former un jet capable de traverser la paroi de l'objectif et de neutraliser son contenu.

Le risque de projection des morceaux employés dans la construction du dispositif devient nul à 25 mètres de celui-ci.

Lors d'interventions sous l'eau pour neutraliser un engin explosif placé sur la coque d'un navire par exemple, on utilise un dispositif simplifié (non représenté) comportant notamment le récipient 5 vide et non fermé par le couvercle 6.

Dés que le dispositif est introduit dans l'eau, celle-ci remplit le récipient. Le dispositif est acheminé, positionné et fixé par tout moyen connu à proximité de l'engin explosif immergé à neutraliser. Le fonctionnement du dispositif immergé reste identique à celui décrit ci-dessus.

On notera que la protection de l'invention telle qu'elle est décrite ci-dessus s'étend à des dispositifs de neutralisation de charges explosives, quelles que soient les dimensions de ses différents éléments constitutifs.

## Revendications

1. Dispositif de neutralisation d'engins explosifs, notamment d'engins explosifs improvisés à enveloppe résistante, du type comportant des moyens d'amorçage d'une charge explosive (1) projetant un liquide (2) vers l'engin, un corps (3) présentant une ouverture (4) et contenant la charge explosive et un récipient (5) pour le liquide (2), le récipient étant placé au niveau de l'ouverture du corps et au contact de la charge constituée par une feuille d'explosif recouvrant au moins partiellement la paroi externe du récipient, ledit récipient (5) étant realisé en matière plastique, dispositif caractérisé en ce que le corps (3) compact est réalisé en un matériau thermoplastique du type polystyrène expansé dur, en ce que ledit ouverture (4) et ledit récipient (5) sont fermés par un couvercle (6) de surface plane, et en ce que le dispositif comporte un étrier (14) et au moins un insert (13) renfermant un axe (18) permettant de fixer le corps sur ledit étrier (14) par au moins une vis (15), le corps du dispositif étant libre en rotation par rapport à l'étrier (14) réalisé en polycarbonate et présentant un trou débouchant (16) servant à fixer le dispositif sur l'extrémité (19) du bras télescopique d'un moyen d'acheminement autonome commandé à distance.

2. Dispositif selon la revendication 1, caractérisé en ce que les moyens d'amorçage comprennent un relais pyrotechnique (10) placé au contact de la charge explosive (1) et un détonateur électrique (17) positionné dans un logement (11) pratiqué dans le corps du dispositif.

3. Dispositif selon l'une quelconque des revendications précédentes, caractérisé en ce qu'il comporte un insert (12) noyé dans le corps, permettant la solidarisation du dispositif avec un support du type trépied.

4. Dispositif selon l'une quelconque des revendications 1 à 3, caractérisé en ce que le corps du dispositif présente une section transversale de forme externe polygonale régulière.

5. Dispositif selon l'une quelconque des revendications 1 à 4, caractérisé en ce que le liquide (2) est constitué par de l'eau additionnée d'un produit antigel.

6. Ensemble comportant au moins deux dispositifs de neutralisation selon l'une quelconque des revendications précédentes, caractérisé en ce que lesdits dispositifs sont associés par juxtaposition ou superposition à l'aide de barrettes de liaison (20).

7. Méthode d'utilisation lors des interventions sous l'eau d'un dispositif de neutralisation selon l'une quelconque des revendications précédentes, caractérisé en ce que le récipient (5) vide est ouvert vers l'avant par suppression du couvercle (6), ledit récipient étant rempli au moment de l'intervention, par le liquide ambiant.

## Patentansprüche

1. Vorrichtung zum Unschädlichmachen von Sprengraketen, insbesondere von improvisierten Sprengraketen mit widerstandsfähiger Umhüllung, beispielsweise mit Zündungsmitteln einer Sprengladung (1), welche eine Flüssigkeit (2) auf die Rakete strahlt, mit einem mit einer Öffnung (4) versehenen Körper (3) , welcher die Sprengladung enthält, und einem Behälter (5) für die Flüssigkeit (2), wobei der Behälter auf der Ebene der Öffnung des Körpers positioniert ist und mit der aus einer Sprengstoff-Folie bestehenden Ladung, welche mindestens teilweise die Außenwand des Behälters bedeckt, in Kontakt steht; der genannte Behälter (5) ist aus Kunststoff. Diese Vorrichtung ist dadurch gekennzeichnet, daß der kompakte Körper (3) aus einem thermoplastischen Material, z.B. aus hartem expandierten Polystyrol gefertigt ist, daß die erwähnte Öffnung (4) und der erwähnte Behälter (5) von einem flachen Deckel (6) geschlossen sind, und daß die Vorrichtung einen Bügel (14) und mindestens eine Einlage (13) umfaßt, welche eine Achse (18) umschließt, wodurch der Körper anhand von mindestens einer Schraube (15) am erwähnten Bügel (14) befestigt werden kann und sich gegenüber dem aus Polykarbonat gefertigten und mit einem Loch (16) versehenen Bügel (14), in welchem die Vorrichtung am Ende (19) des teleskopischen Arms eines ferngesteuerten autonomen Beförderungsmittels befestigte ist, in freier Drehbarkeit befindet.

2. Vorrichtung gemäß Patentanspruch 1, dadurch gekennzeichnet, daß die Zündungsmittel ein mit der Sprengladung (1) in Kontakt gebrachtes pyrotechnisches Relais (10) und einen in einer im Körper der Vorrichtung vorgesehenen Einrichtung (11) positionierten elektrischen Zünder (17) enthält.

3. Vorrichtung gemäß einem beliebigen der vorstehenden Patentansprüche, dadurch gekennzeichnet, daß sie eine im Körper versenkte Einlage (12) enthält, wodurch die Verbindung der Vorrichtung mit einem Träger, z.B. mit einem Stativ, ermöglicht wird.

4. Vorrichtung gemäß einem beliebigen der Patentansprüche 1 bis 3, dadurch gekennzeichnet, daß der Körper der Vorrichtung einen Querschnitt mit gleichmäßiger polygonalen Außenform aufweist.

5. Vorrichtung gemäß einem beliebigen der Patentansprüche 1 bis 4, dadurch gekennzeichnet, daß die Flüssigkeit (2) aus mit einem Frostschutzmittel angereicherten Wasser besteht.

6. Einheit aus mindestens zwei Neutralisierungsvorrichtungen gemäß einer beliebigen der vorstehend aufgeführten Patentansprüche, dadurch gekennzeichnet, daß die erwähnten Vorrichtungen durch Aneinanderreihen oder Überlagerung anhand von Verbindungsleisten (20) assoziiert sind.

7. Anwendungsmethode bei Eingriffen unter Wasser einer Neutralisierungsvorrichtung gemäß einem beliebigen der vorstehend aufgeführten Patentansprüche, dadurch gekennzeichnet, daß der leere Behälter (5) sich durch Wegfall des Deckels (6) nach vorne öffnet, wobei sich der erwähnte Behälter beim Eingriff mit der ihn umgebenden Flüssigkeit füllt.

## Claims

1. A device for neutralising explosive devices, notably improvised explosive devices with a resistant covering, of the type comprising the starting means of an explosive charge 1, projecting a liquid 2 towards the device, a body 3 having an opening 4 and containing the explosive charge and a receptacle 5 for liquid 2, the receptacle being located near the opening of the body and in contact with the charge consisting of an explosive sheet covering, at least partially, the external wall of the receptacle, the said receptacle 5 being made of plastic, an apparatus characterised in that compact body 3 is made of a thermoplastic material of the hard expanded polystyrene type and in that said opening 4 and said receptacle 5 are closed by cover 6 having a flat surface and in that the apparatus comprises a stirrup 14 and at least one insert 13 enclosing an axle 18 which makes it possible to attach the body to said stirrup 14 by at least one screw 15, the device body rotating freely in relation to polycarbonate stirrup 14 and having a through hole 16 used to attach the apparatus to extremity 19 of the telescopic arm of a remote controlled autonomous conveying means.

2. An apparatus according to claim 1, characterised in that the starting means comprise a pyrotechnic relay 10, located in contact with the explosive charge 1 and an electric detonator 17, positioned in a housing 11, made in the body of the apparatus.

3. An apparatus according to any of the previous claims, characterised in that it comprises an insert 12, embedded in the body, making it possible to join the apparatus with a support of the tripod type.

4. An apparatus according to any of claims 1 to 3, characterised in that the device body has a cross section which has a regular external polygonal shape 1.

5. A device according to any of claims 1 to 4, characterised in that liquid 2 comprises water with an anti freezing product added.

6. An assembly comprising at least two apparatuses of neutralisation according to any of the previous claims, characterised in that the said devices are associated by juxtaposition or superposition by means of small connecting bars 20.

7. A method of utilisation during interventions under water of an apparatus of neutralisation according to any of the previous claims, characterised in that empty receptacle 5 is open towards the front by elimination of cover 6, the said receptacle being filled during the intervention with the ambient liquid.
